# EUROPÄISCHE PATENTSCHRIFT

(11) **EP 0 277 935 B1**
(45) Veröffentlichungstag und Bekanntmachung des Hinweises auf die Patenterteilung: **06.11.1991**
(21) Anmeldenummer: 88890012.3
(22) Anmeldetag: 25.01.1988
(51) Int. Cl.: C10J 3/08, C10J 3/16, C10J 3/20

(54) **Verfahren zum Vergasen von Brennstoffen mit Sauerstoff in einem schachtförmigen Ofen**
Process for gasifying fuel with oxygen in a shaft furnace
Procédé pour gazéifier des combustibles à l'aide d'oxygène dans un four droit

(30) Priorität: 29.01.1987 AT 177/87
(43) Veröffentlichungstag der Anmeldung: 10.08.1988
(73) Patentinhaber: VOEST-ALPINE INDUSTRIEANLAGENBAU GESELLSCHAFT m.b.H., A-4020 Linz (AT)
(72) Erfinder:
(74) Vertreter: Wolfram, Gustav, Dipl.-Ing.

(56) Entgegenhaltungen:
- EP-A- 0 136 255
- EP-A- 0 194 252
- DE-C- 458 879
- DE-C- 897 610
- US-A- 3 820 964

## Beschreibung

Die Erfindung betrifft ein Verfahren zum Vergasen von Brennstoffen mit Sauerstoff oder sauerstoffhältigen Gasen und gegebenenfalls Wasserdampf in einem schachtförmigen Ofen zur Aufnahme eines festen Chargiergutes, an dessen unterem Ende eine mit mindestens einem Brenner beschickte Primärgaskammer vorgesehen ist, in der vom Chargiergut ein Festbett gebildet wird, wobei das Chargiergut von den heißen Abgasen des Brenners vergast wird und das entstehende Gas nach Durchtritt durch das Festbett aus dem Ofen als Produktgas abgezogen wird, sowie eine Vorrichtung zur Durchführung des Verfahrens.

Bei einem Verfahren dieser Art (bekannt beispielsweise aus der DE-C-458879) wird eine weitgehende Teerfreiheit des Produktgases angestrebt, um das erzeugte Produktgas ohne vorheriges Quenchen einer weiteren Nutzung zuführen zu können. Eine ausreichende Teerfreiheit des Produktgases ist jedoch nicht immer einzuhalten, z.B. dann nicht, wenn das feste Chargiergut einen hohen Wassergehalt und/oder einen hohen Gehalt an flüchtigen Bestandteilen enthält.

Die Erfindung stellt sich die Aufgabe, das eingangs beschriebene Verfahren dahingehend weiter zu entwickeln, daß das Produktgas frei ist von die Umwelt belastenden und seine Verwendungsmöglichkeit einschränkenden Verunreinigungen, wie Teer oder anderen höheren Kohlenwasserstoffen.

Diese Aufgabe wird erfindungsgemäß dadurch gelöst, daß in den oberhalb des Festbettes befindlichen, vom Produktgas gefüllten Raum des Ofens ein sauerstoffhältiges Gas eingeleitet wird und ein geringer Teil des Produktgases verbrannt wird.

Durch Verbrennen eines geringen Teiles des Produktgases gelingt es in einfacher Weise, die Produktgastemperatur auf etwa 1000°C zu erhöhen. Da generell höhere Kohlenwasserstoffe bei einer Temperatur von ca. 1000°C und einer Verweilzeit von ca. 2 s vollständig zerstört werden, ist somit eine ausreichende Teerfreiheit des Produktgases gegeben.

Zur Sicherstellung der für die Zerstörung der höheren Kohlenwasserstoffe notwendigen Temperatur des Produktgases auch bei wechselnden Betriebsbedingungen wird vorzugsweise in einer Produktgas-Abzugsleitung des Ofens die Temperatur des Produktgases gemessen und das sauerstoffhältige Gas in einer von der gemessenen Temperatur abhängigen Menge eingespeist. Hierdurch ist es möglich, die gewünschte hohe Temperatur des Produktgases mit möglichst geringen Abweichungen durch Verbrennen des hierzu geringst erforderlichen Volumsteiles des Produktgases zu gewährleisten.

Aus der EP-A-0194252 ist es bekannt, als Chargiergut minderwertige Brennstoffe einzusetzen und diese zu einem hochwertigen Produktgas zu vergasen. Dabei möglicherweise gebildete Dioxine oder furanhaltige Prozeßprodukte werden gemäß einer bevorzugten Variante des erfindungsgemäßen Verfahrens dadurch vermieden, daß hinter dem vom zu vergasenden Chargiergut gebildeten Festbett aus Abfallstoffen ein weiteres Festbett, das vom zu vergasenden Chargiergut in Richtung zur Primärgaskammer überdeckt wird, vorgesehen ist, durch das das entstehende Gas vor dem Abziehen hindurchtritt, und daß das sauerstoffhältige Gas oberhalb des weiteren Festbettes eingeleitet und ein geringer Teil des durch das weitere Festbett hindurchgetretenen Produktgases verbrannt wird.

Durch Erhöhung der Produktgastemperatur auf etwa 1000°C ist nämlich die vollständige Zerstörung von Dioxinen und furanhaltigen Prozeßprodukten gewährleistet.

Zur Erhöhung der Produktgastemperatur auf etwa 1000°C genügt es, innerhalb des Ofens 0,5 bis 8 Vol.% des Produktgases zu verbrennen.

Eine Vorrichtung zur Durchführung des erfindungsgemäßen Verfahrens mit einem Ofen zur Aufnahme eines festen Chargiergutes, einer Produktgasabzugsleitung am oberen Ende eines schachtförmigen Abteiles des Ofens, einer mit dem schachtförmigen Abteil des Ofens an dessen unterem Ende über einen Durchtritt in Verbindung stehenden Primärgaskammer, in der ein Brenner vorgesehen ist, der Zuführungen für Sauerstoff oder sauerstoffhältige Gase sowie für Brennstoffe und gegebenenfalls Wasserdampf aufweist, und mit einem am unteren Ende des Ofens angeordneten Stützboden mit Überlaufwehr zur Aufnahme von Schlacke, ist dadurch gekennzeichnet, daß im oberen Bereich des schachtförmigen Abteiles des Ofens mindestens eine Gaszuführungsleitung für ein sauerstoffhältiges Gas einmündet, in der ein Regelventil vorgesehen ist, welches über eine Steuereinheit mit einem in der Produktgasabzugsleitung vorgesehenen Temperaturmeßfühler in Verbindung steht.

Um die hohe Produktgastemperatur in etwa in dem gesamten oberhalb des Festbettes befindlichen Raum des Ofens sicherzustellen, mündet vorzugsweise die Gaszuführungsleitung für das sauerstoffhältige Gas mit mehreren Einmündungen in den Ofen, wobei die Einmündungen über den Umfang des Ofens verteilt angeordnet sind und vorzugsweise auch in unterschiedlichen Höhenbereichen des Ofens liegen.

Die Erfindung ist nachfolgend anhand zweier Ausführungsbeispiele näher beschrieben, wobei die Fig. 1 und 2 jeweils eine Ausführungsform eines schachtförmigen Ofens im Vertikalschnitt darstellen.

Der Ofen 1 weist einen vertikalen oberen, vorzugsweise einen Kreisquerschnitt aufweisenden Abschnitt 2 und einen seitlich abgewinkelten unteren Abschnitt 3, der die Primärgaskammer 4 bildet, auf. Da der Ofen 1 drucklos oder unter Druck einsetzbar ist, ist sein Außenmantel 5 dementsprechend, also als Druckbehälter oder als gewöhnlicher gasdichter Behälter ausgebildet.

Innerhalb des Außenmantels 5 ist ein gekühlte Wände 6 aufweisender, insbesondere aus kühlmitteldurchflossenen Rohren 7 zusammengesetzte Wände 6 aufweisender und als Korb ausgebildeter Behälter 8 vorgesehen. Zur Bildung zweier Abteilungen 9, 10 weist der Ofen 1 eine sich nach unten zu erstreckende, mit einer Innenkühlung 11 versehene Trennwand 12 auf, deren untere freie Kante 13 etwa in der Höhe des Anschlusses 14 des abgewinkelten unteren Abschnittes 3 des Ofens 1 an dessen vertikalem Teil 2 liegt. In dieser Höhe weist der Korb weiters einen nach innen ragenden Vorsprung 15 auf, welcher die obere Begrenzung der darunterliegenden Primärgaskammer 4 bildet.

In die Abteilung 10 des Ofens mündet eine Zuleitung 16 für das zu vergasende Chargiergut 17, welches aus einem an diese Zuleitung 16 angeschlossenen Behälter 18 mittels einer Fördereinrichtung, wie einer Förderschnecke 19 zur Ausbildung eines Schüttgutbettes in die Primärgaskammer 4 einfließt. Die Trennwand 12 ist ausgehend von der brennerseitigen Wand 20 des Korbes schräg nach unten, vorzugsweise in einem Winkel von 30 bis 45° zur Primärgaskammer 4 hin gerichtet.

Das zu vergasende Chargiergut 17 gleitet durch die Zuleitung 16 über eine Gleitfläche 21, die gekühlt und mit einer feuerfesten Auskleidung 22 versehen ist, bis zur in die Primärgaskammer mündenden Chargieröffnung 23.

Das untere Ende 24 des Korbes 8 wird von einem etwa horizontal gerichteten Stützboden 25, der ebenfalls eine Innenkühlung aufweist und dessen freies, in die Primärgaskammer ragendes Ende als Schlackenüberlaufwehr 26 ausgebildet ist, gebildet. Unterhalb des Stützbodens 25 ist eine Wanne 27 vorgesehen, die mit Kühlmittel 28 zur Granulierung der über das Überlaufwehr 26 übertretenden und durch eine Durchtrittsöffnung 29 aus der Primärgaskammer 4 austretenden Schlacke 30 gefüllt ist.

Oberhalb des Schlackenüberlaufwehrs 26 mündet in die Primärgaskammer 4 ein Brenner 37, in den Zuführungen 32, 33, 34 für Brennstoffe, Sauerstoff (oder Luft) und gegebenenfalls Wasserdampf münden.

Der Korb 8 ist bis in die Höhe des ersten Drittels seines vertikalen Teiles innenseitig ― seine Trennwand beidseitig ― mit feuerfestem Material 22 beschichtet. Die Abteilung 9 des Korbes 8 und der Behälter 18 weisen an ihrem oberen Ende jeweils mittels einer Schleuse 35 verschließbare Zufuhröffnungen 36, 37 für das Chargiergut 17 bzw. 38 auf. Die vom Brenner 31 entfernter liegende Abteilung 9 ist nahe bei ihrem oberen Ende mit einer Abzugsleitung 39 für das entstehende Produktgas versehen und mündet in die Primärgaskammer mittels eines Durchtrittes 40. Die näher zum Brenner 31 liegende Abteilung 10 mündet in die Primärgaskammer mit der dem Durchtritt 40 benachbarten Chargieröffnung 23.

Im oberen Drittel der Abteilung 9 mündet oberhalb des vom Chargiergut 38 gebildeten Festbettes eine Gaszuführungsleitung 41 für ein sauerstoffhältiges Gas mittels mehrerer, über den Umfang des Ofens 1 verteilt angeordneter Einmündungen 42. Vorzugsweise liegen mehrere Einmündungen 42 auch in unterschiedlichen Höhenbereichen des vom Produktgas durchströmten Raumes 43 des Ofens 1. In der Gaszuführungsleitung 41 ist ein Regelventil 44 vorgesehen, welches über eine in einer Steuerleitung 45 vorgesehene Steuereinheit 46 mit einem in der Produktgasabzugsleitung 39 vorgesehenen Temperaturmeßfühler 47 in Wirkverbindung steht.

Die Funktion der Vorrichtung ist folgende:

Zunächst wird in die vom Brenner 31 entfernter liegende Abteilung 9 Chargiergut 38, insbesondere Koks, eingefüllt, wodurch sich entsprechend dem Schüttwinkel 48 des Kokses ein Schüttgutbett mit einer dem Brenner 31 zugewandten ersten Schüttungsfläche 49 bildet. Diese Schüttungsfläche 49 geht von der unteren Kante 13 der Trennwand aus.

Anschließend wird zu vergasendes Chargiergut 17 in die näher zum Brenner 31 liegende Abteilung 10 des Korbes eingebracht, welches Chargiergut 17 ein weiteres Schüttgutbett bildet, welches das erste Schüttgutbett überdeckt und eine dem Brenner 31 zugewandte freie Schüttungsfläche 50 aufweist, gegen die der Brennerstrahl 51 gerichtet ist.

Das in die näher zum Brenner 31 liegende Abteilung 10 eingeführte zu vergasende Chargiergut 17 kann von minderer Qualität sein, beispielsweise Braunkohle, hochflüchtige Steinkohle, Altreifen oder BRAM (Brennstoff aus Müll). Dieses Chargiergut 17 wird nach Zünden des Brenners 31 vergast, wobei der im Chargiergut enthaltene Wasserdampf an den Vergasungsreaktionen teilnimmt und höhere Kohlenwasserstoffe aus der Pyrolyse gecrackt werden und das entstehende Rohgas infolge der Anordnung der Gasabzugsleitung 39 in der vom Brenner 31 entfernter liegenden Abteilung 9 gezwungen wird, durch das dahinterliegende Schüttgutbett aus beispielsweise Koks hindurchzutreten. Beim Durchtritt durch den Koks wird das Rohgas gefiltert, so daß das die Abteilung 9 verlassende Produktgas eine große Reinheit aufweist.

Von der Dicke 52 des Schüttgutbettes des zu vergasenden Chargiergutes 17 und von der Einstellung der Primärvergasung hängt es ab, ob das hinter dem zweiten Schüttgutbett liegende Chargiergut 38, z.B. der Koks, ebenfalls vergast oder lediglich bzw. in erster Linie als Filter für das hindurchtretende Rohgas dient.

Durch Einleitung eines sauerstoffhältigen Gases, wie z.B. Luft, durch die Gaszuführungsleitung in den oberhalb des Festbettes vorhandenen Raum 43 der Abteilung 9 gelingt es, die Temperatur des Produktgases zu erhöhen, wobei durch Verbrennen von jeweils 30 cm³ Rohgas die Temperatur des Produktgases um etwa 100°C erhöht wird. Zur genauen Einstellung einer bestimmten Temperatur des Produktgases dient das die Zufuhr des sauerstoffhältigen Gases regelnde Regelventil 44. Dieses Regelventil 44 wird je nach der von dem Temperaturmeßfühler 47 festgestellten Temperatur des Produktgases über die Steuereinheit 46 mehr oder weniger geöffnet, wodurch mehr oder weniger sauerstoffhältiges Gas in den Raum 43 gelangt und mehr oder weniger Volumsanteile des Produktgases verbrannt werden.

Nachfolgend ist anhand eines Beispieles die Vergasung von minderwertigem Brennstoff erläutert:

Dem Brenner 31 wird als Brennstoff Altöl und Luft zugeführt und verbrannt. Als zu vergasendes Chargiergut 17 sind Altreifen eingebracht; das Festbett hinter dem zu vergasenden Chargiergut 17, das von diesem in Richtung zur Primärgaskammer 4 überdeckt ist, ist von Koks gebildet.

Das abgezogene Produktgas fällt beim herkömmlichen Verfahren, also ohne Einleitung eines sauerstoffhältigen Gases in den Raum 43, in einer Menge von 2000 Nm³/h und mit einer Temperatur von 890°C an. Seine Analyse ist in Tabelle I wiedergegeben.

Im Produktgas wurden teerige Komponenten gefunden, die Anzeichen für einen Gehalt an höheren Kohlenwasserstoffen einschließlich Dioxinen sind.

Zur Vermeidung von Dioxinen und furanhaltigen Prozeßprodukten werden dem in Tabelle I beschriebenen Produktgas innerhalb des Ofens 1 66,9 Nm³/h Luft durch die Gaszuführungsleitung 41 zugeführt. Hierdurch steigt die Rohgastemperatur auf ca. 1000°C. Die Menge des Produktgases beträgt 2055 Nm³/h. Die Analyse des Produktgases ist in Tabelle II wiedergegeben.

Das Produktgas ist frei von teerigen Komponenten; es wurde zwecks Analyse von Dioxinen, Furanen und höheren Kohlenwasserstoffen durch eine Gasreinigungsanlage, die einen Zyklon, ein Filter, einen Kondensatabscheider und einen Äthylenglycolwäscher aufwies, hindurchgeleitet. Anschließend wurden der Zyklonstaub, der Filterstaub, das Kondensat und das Äthylenglycol auf Dioxine, Furane und höhere Kohlenwasserstoffe analysiert. Es wurde gefunden, daß im Zyklonstaub weniger als 0,05 ppb; im Filterstaub weniger als 0,07 ppb; im Kondensat weniger als 0,9 ppt und im Äthylenglycol weniger als 0,1 ppt Dioxine und Furane vorhanden sind. Die Gehalte an höheren Kohlenwasserstoffen liegen durchwegs unter 10 ppt.

Das so hergestellte Produktgas ist somit praktisch frei von Dioxinen, furanhältigen Prozeßprodukten und höheren Kohlenwasserstoffen.

Gemäß der in Fig. 2 dargestellten Ausführungsform weist der Ofen 1′ in seinem vertikalen Schachtteil lediglich eine einzige Abteilung 9 auf, in die das zu vergasende Chargiergut 17 eingebracht ist. In seinen sonstigen Merkmalen entspricht der in Fig. 2 dargestellte Ofen dem der Fig. 1. Als zu vergasendes Chargiergut 17 kann beispielsweise Koks oder Kohle eingebracht sein.

Anhand des nachstehend beschriebenen Ausführungsbeispieles ist die Vergasung von Kohle erläutert:

In dem Ofen 1′ werden Öl, Kohle, Sauerstoff und Dampf zu einem Produktgas umgesetzt, wobei zunächst in den Raum 43 oberhalb des Festbettes kein Sauerstoff zugeführt wird, sondern Sauerstoff lediglich über den Brenner 31 eingeleitet wird. Die Analyse des dabei entstehenden Produktgases ist in Tabelle III wiedergegeben.

Im Produktgas wurden teerige Komponenten gefunden, die Anzeichen für einen Gehalt an höheren Kohlenwasserstoffen einschließlich Dioxinen sind.

Das Produktgas fällt in einer Menge von 1876 Nm³/h mit einer Temperatur von 754°C an.

Um das Produktgas frei von Teer zu halten, wird oberhalb des Festbettes über die Gaszuführungsleitung 41 Luft in einer Menge von 186 Nm³/h eingeblasen, die Produktgastemperatur steigt hierdurch auf ca. 1000°C; das Produktgas fällt in einer Menge von 2025 Nm³/h an; seine Analyse ist in Tabelle IV wiedergegeben.

Das Produktgas ist frei von teerigen Komponenten; es wurde zwecks Analyse von Dioxinen, Furanen und höheren Kohlenwasserstoffen durch eine Gasreinigungsanlage, die einen Zyklon, ein Filter, einen Kondensatabscheider und einen Äthylenglycolwäscher aufwies, hindurchgeleitet. Anschließend wurden der Zyklonstaub, der Filterstaub, das Kondensat und das Äthylenglycol auf Dioxine, Furane und höhere Kohlenwasserstoffe analysiert. Es wurde gefunden, daß im Zyklonstaub weniger als 0,05 ppb; im Filterstaub weniger als 0,07 ppb; im Kondensat weniger als 0,9 ppt und im Äthylenglycol weniger als 0,1 ppt Dioxine und Furane vorhanden sind. Die Gehalte an höheren Kohlenwasserstoffen liegen durchwegs unter 10 ppt.

Das so erhaltene Produktgas ist somit praktisch frei von Dioxinen und höheren Kohlenwasserstoffen.

## Patentansprüche

1. Verfahren zum Vergasen von Brennstoffen mit Sauerstoff oder sauerstoffhältigen Gasen und gegebenenfalls Wasserdampf in einem schachtförmigen Ofen (1, 1′) zur Aufnahme eines festen Chargiergutes (17), an dessen unterem Ende eine mit mindestens einem Brenner (31) beschickte Primärgaskammer (4) vorgesehen ist, in der vom Chargiergut (17) ein Festbett gebildet wird, wobei das Chargiergut (17) von den heißen Abgasen des Brenners (31) vergast wird und das entstehende Gas nach Durchtritt durch das Festbett aus dem Ofen (1, 1′) als Produktgas abgezogen wird, dadurch gekennzeichnet, daß in den oberhalb des Festbettes befindlichen, vom Produktgas gefüllten Raum (43) innerhalb des Ofens (1, 1′) ein sauerstoffhältiges Gas eingeleitet wird und ein geringer Teil des Produktgases verbrannt wird.

2. Verfahren nach Anspruch 1, dadurch gekennzeichnet, daß in einer Produktgas-Abzugsleitung (39) des Ofens (1, 1′) die Temperatur des Produktgases gemessen wird und das sauerstoffhältige Gas in einer von der gemessenen Temperatur abhangigen Menge eingespeist wird.

3. Verfahren nach Anspruch 1 oder 2, dadurch gekennzeichnet, daß hinter dem vom zu vergasenden Chargiergut (17) gebildeten Festbett aus Abfallstoffen ein weiteres Festbett, das vom zu vergasenden Chargiergut (17) in Richtung zur Primärgaskammer (4) überdeckt wird, vorgesehen ist, durch das das entstehende Gas vor dem Abziehen hindurchtritt, und daß das sauerstoffhältige Gas oberhalb des weiteren Festbettes eingeleitet und ein geringer Teil des durch das weitere Festbett hindurchgetretenen Produktgases verbrannt wird.

4. Verfahren nach einem oder mehreren der Ansprüche 1 bis 3, dadurch gekennzeichnet, daß innerhalb des Ofens (1, 1′) 0,5 bis 8 Vol.% des Produktgases verbrannt werden.

5. Vorrichtung zur Durchführung des Verfahrens nach den Ansprüchen 1 bis 4, mit einem Ofen (1, 1′) zur Aufnahme eines festen Chargiergutes (17), einer Produktgasabzugsleitung (39) am oberen Ende eines schachtförmigen Abteiles (9) des Ofens (1, 1′), einer mit dem schachtförmigen Abteil (9) des Ofens (1, 1′) an dessen unterem Ende über einen Durchtritt (40) in Verbindung stehenden Primärgaskammer (4), in der ein Brenner (31) vorgesehen ist, der Zuführungen (32, 33, 34) für Sauerstoff oder sauerstoffhältige Gase sowie für Brennstoffe und gegebenenfalls Wasserdampf aufweist, und mit einem am unteren Ende des Ofens (1, 1′) angeordneten Stützboden (25) mit Überlaufwehr (26) zur Aufnahme von Schlacke, dadurch gekennzeichnet, daß im oberen Bereich des schachtförmigen Abteiles (9) des Ofens (1, 1′) mindestens eine Gaszuführungsleitung (41) für ein sauerstoffhältiges Gas einmündet, in der ein Regelventil (44) vorgesehen ist, welches über eine Steuereinheit (46) mit einem in der Produktgasabzugsleitung (39) vorgesehenen Temperaturmeßfühler (47) in Verbindung steht.

6. Vorrichtung nach Anspruch 5, dadurch gekennzeichnet, daß die Gaszuführungsleitung (41) für das sauerstoffhältige Gas mit mehreren Einmündungen (42) in den Ofen (1, 1′) mündet, wobei die Einmündungen (42) über den Umfang des Ofens (1, 1′) verteilt angeordnet sind und vorzugsweise auch in unterschiedlichen Höhenbereichen des Ofens (1, 1′) liegen.

## Claims

1. Process for gasifying fuels with oxygen or oxygen-containing gases and optionally water vapour in a shaft-like furnace (1, 1′) for receiving solid charging material (17), on whose lower end a primary gas chamber (4) charged by at least one burner (31) is provided, in which primary gas chamber a static bed is formed by the charging stock (17), the charging stock (17) being gasified by the hot offgasses coming from the burner (31) and the gas forming being extracted from the furnace (1, 1′), upon passage through the static bed, in the form of a product gas, characterised in that an oxygen-containing gas is introduced into the space (43), within the furnace (1, 1′), located above the static bed and filled with product gas and a slight portion of the product gas is burnt.

2. Process according to claim 1, characterised in that, in a product gas exhaust duct (39) of the furnace (1, 1′), the temperature of the product gas is measured and the oxygen-containing gas is fed in an amount dependent upon the temperature measured.

3. Process according to claim 1 or 2, characterised in that, behind the static bed of waste products formed by charging stock (17) to be gasified, a further static bed covered by the charging stock (17) to be gasified in direction toward the primary gas chamber (4) is provided, through which the gas forming passes prior to being extracted, and that the oxygen-containing gas is introduced above the further static bed and a slight portion of the product gas having passed the further static bed is burnt.

4. Process according to one or more of claims 1 to 3, characterised in that within the furnace (1, 1′) 0.5 to 8% by volume of the product gas is burnt.

5. Arrangement for carrying out the process according to claims 1 to 4, comprising a furnace (1, 1′) for receiving a solid charging stock (17), a product gas exhaust duct (39) on the upper end of a shaft-like compartment (9) of the furnace (1, 1′), a primary gas chamber (4) in communication with the shaft-like compartment (9) of the furnace (1, 1′) via a passage (40) at the lower end thereof, in which primary gas chamber a burner (31) is provided, which has supply means (32, 33, 34) for oxygen or oxygen-containing gases as well as for fuels and optionally water vapour, and a supporting bottom (25) arranged at the lower end of the furnace (1, 1′) and having an overflow weir (26) for accommodating slag, characterised in that at least one gas supply duct (41) for an oxygen-containing gas runs into the upper region of the shaft-like compartment (9) of the furnace (1, 1′), in which duct a control valve (44) is provided, which is in connection with a temperature measuring probe (47) provided in the product gas exhaust duct (39) via a control unit (46).

6. Arrangement according to claim 5, characterised in that the gas supply duct (41) for the oxygen-containing gas runs into the furnace (1, 1′) with several orifices (42), the orifices (42) being arranged to be distributed over the periphery of the furnace (1, 1′) and preferably also lie at different height levels of the furnace (1, 1′).

## Revendications

1. Procédé de gazéification de combustibles avec de l'oxygène ou des gaz contenant de l'oxygène et éventuellement de la vapeur d'eau dans un four (1, 1′) en forme de cuve destiné à recevoir une charge solide (17) à l'extrémité inférieure duquel est prévue une chambre de gaz primaire (4) alimentée par au moins un brûleur (31), dans laquelle un lit solide se forme à partir de la charge (17), la charge (17) étant gazéifiée par les gaz de combustion chauds du brûleur (31) et le gaz formé étant retiré du four (1, 1′) sous forme de gaz produit après avoir traversé le lit solide, caractérisé en ce qu'un gaz contenant de l'oxygène est introduit dans l'espace (43) du four (1, 1′) situé au dessus du lit solide qui est rempli de gaz produit, et en ce qu'une faible partie du gaz produit est brûlée.

2. Procédé selon la revendication 1, caractérisé en ce que la température du gaz produit est mesurée dans une conduite de retrait de gaz produit (39) du four (1, 1′) et en ce que le gaz contenant de l'oxygène est introduit en une quantité qui dépend de la température mesurée.

3. Procédé selon la revendication 1 ou 2, caractérisé en ce que, derrière le lit solide de déchets formé par la charge (17) à gazéifier, est prévu un autre lit fixe qui est recouvert par la charge (17) à gazéifier en direction de la chambre de gaz primaire (4), et à travers lequel passe le gaz formé avant son retrait, et en ce que le gaz contenant de l'oxygène est introduit au dessus de l'autre lit fixe et une faible partie du gaz produit qui a traversé l'autre lit solide est brûlée.

4. Procédé selon une ou plusieurs des revendications 1 à 3, caractérisé en ce qu'à l'intérieur du four (1, 1′) 0,5 à 8% en volume du gaz produit sont brûlés.

5. Dispositif pour la mise en oeuvre du procédé selon les revendications 1 à 4, comportant un four (1, 1′) destiné à recevoir une charge solide (17), une conduite de retrait de gaz produit (39) à l'extrémité supérieure d'une section (9) en forme de cuve du four (1, 1′), une chambre de gaz primaire (4) en communication par un passage (40) avec la section en forme de cuve (9) du four (1, 1′) à son extrémité inférieure, chambre dans laquelle est prévu un brûleur (31) qui présente des amenées (32, 33, 34) d'oxygène ou de gaz contenant de l'oxygène et de combustibles et éventuellement de vapeur d'eau, et un fond de support (25) disposé à l'extrémité inférieure du four (1, 1′) et muni d'un déversoir de trop plein (26) pour recevoir des scories, caractérisé en ce que, dans le domaine supérieur de la section en forme de cuve (9) du four (1, 1′), débouche au moins une conduite d'introduction de gaz (41) pour un gaz contenant de l'oxygène, dans laquelle est prévue une vanne de régulation (44) qui est en communication par l'intermédiaire d'une unité de commande (46) avec un capteur de température (47) prévu dans la conduite de retrait de gaz produit (39).

6. Dispositif selon la revendication 5, caractérisé en ce que la conduite d'introduction de gaz (41) pour le gaz contenant de l'oxygène débouche dans le four (1, 1′) par plusieurs ouvertures d'entrée (42), les ouvertures d'entrée (42) étant réparties sur la périphérie du four (1, 1′) et étant situées de préférence également dans des domaines du four (1, 1′) situés à des hauteurs différentes.
